# EUROPÄISCHE PATENTSCHRIFT

(11) **EP 0 966 850 B1**
(45) Veröffentlichungstag und Bekanntmachung des Hinweises auf die Patenterteilung: **30.01.2002**
(21) Anmeldenummer: 98921343.4
(22) Anmeldetag: 10.03.1998
(51) Int. Cl.: H04B 7/26

(54) **VERFAHREN ZUR ÜBERMITTLUNG VON INFORMATIONEN AN EIN MOBILTEIL EINES ZELLULAREN MOBILFUNKSYSTEMS UND ZELLULARES MOBILFUNKSYSTEM**
METHOD FOR TRANSMITTING INFORMATION TO A MOBILE PART OF A CELLULAR MOBILE RADIOTELEPHONE SYSTEM AND A CELLULAR MOBILE RADIOTELEPHONE SYSTEM
PROCEDE DE TRANSMISSION D'INFORMATIONS A UNE PARTIE MOBILE D'UN SYSTEME RADIOTELEPHONIQUE MOBILE CELLULAIRE, ET SYSTEME RADIOTELEPHONIQUE MOBILE CELLULAIRE

(30) Priorität: 14.03.1997 DE 19710748; 30.09.1997 DE 19743327
(43) Veröffentlichungstag der Anmeldung: 29.12.1999
(73) Patentinhaber: SIEMENS AKTIENGESELLSCHAFT, 80333 München (DE)
(72) Erfinder: TASTO, Manfred, D-46397 Bocholt (DE)
(86) Internationale Anmeldenummer: DE9800701
(87) Internationale Veröffentlichungsnummer: WO9842086

(56) Entgegenhaltungen:
- EP-A- 0 177 971
- EP-A- 0 680 024
- DE-A- 4 417 562
- DE-U- 29 600 600
- PATENT ABSTRACTS OF JAPAN vol. 97, no. 2, 28. Februar 1997 & JP 08 280052 A (CASIO COMPUT. CO. LTD.), 22. Oktober 1996

## Beschreibung

Die Erfindung bezieht sich auf ein Verfahren zur Übermittlung von Informationen an ein Mobilteil eines zellularen Mobilfunksystems mit zumindest einer mit einem Nachrichtennetz in Verbindung stehenden Basisstation und zumindest einem Mobilteil.

Ebenso bezieht sich die Erfindung auf ein zellulares Mobilfunksystem mit zumindest einer Basisstation und zumindest einem Mobilteil, wobei die Basisstation mit einem Nachrichtennetz in Verbindung steht und das Mobilteil einen Sende/Empfangs-HF-Teil besitzt.

Zellulare Mobilfunksysteme sind in verschiedenen Standards bekannt, beispielsweise im GSM-Standard für Europa, im IS 95-US-Standard, PDC etc. Die verwendeten Frequenzen liegen im Bereich von beispielsweise 1 bis 2 GHz, so daß die Erreichbarkeit eines Mobilteils oft aus physikalischen Gründen nicht gegeben ist, da die Funkwellen durch Hindernisse wie Mauern, Erdreich, Metallwände etc. abgeschirmt werden. Dies ist üblicherweise in U-Bahnen, Kellern, Tiefgaragen, im Inneren großer Gebäude etc. der Fall. Auch gelegentlich verwendete "Mikrostationen" in unzugänglichen Bereichen ändern nichts an dem prinzipiellen Problem. Davon abgesehen steigen dadurch die Netzeinrichtungs- und Erhaltungskosten.

Ein Mobilteil kann auch aus anderen Gründen nicht erreichbar sein, beispielsweise wenn es sich in einer Region ohne Netzinfrastruktur des Netzbetreibers befindet, weil es aus Sicherheitsgründen zwingend abgeschaltet sein muß, wie in Flugzeugen oder Intensivstationen, oder weil andere physikalische Effekte, wie der Dopplereffekt in sich sonst bewegenden Fahrzeugen, Fading, etc. eine Verbindung nicht ermöglichen.

Die beschriebene Situation wird durch die bereits gängigen Anrufspeicher ("Mailbox") im Netz gelindert, da der Benutzer des Mobilteils diesen Anrufspeicher abfragen kann, sobald eine Verbindung zu einer Basisstation des Netzes wieder möglich ist. Zuvor kann der Benutzer jedoch nicht erfahren, daß er beispielsweise einen anderen Teilnehmer dringend rückrufen soll.

Aus der DE 44 17 562 A1 ist ein System zum Rufen von Personen und/oder Übermitteln von Kurzinformationen (Paging-System) im Mittel- oder Langwellenbereich bekannt, bei dem nur wenige Sendeanlagen für ein großes geografisches Gebiet benötigt werden und das zudem aufgrund eines effizienten Übertragungsformats den Einsatz von verlustleistungsarmen Empfängern erlaubt.

Aus der DE 296 00 600 U1 ist ein Gerät zur Übertragung von geografischen Koordinaten über Mobiltelefone bekannt, das eine genaue Positionsbestimmung eines Hilfesuchenden mit Hilfe eines in dem Mobiltelefon integrierten GPS-Empfängers und optionalen Langwellenempfängers zum Empfang von Informationen eines GPS-Satelliten und Langwellensenders ermöglicht.

Eine Aufgabe der Erfindung besteht darin, eine Lösung für das obengenannte Problem zu finden.

Zur Lösung der gestellten Aufgabe geht die Erfindung von einem Verfahren der eingangs genannten Art aus, bei welchem erfindungsgemäß eine spezifische, an das Mobilteil zu übertragende Information von zumindest einem Langwellensender ausgestrahlt wird, wobei der Funkabdeckungsbereich des Langwellensenders bzw. zumindest eines Langwellensenders den Aufenthaltsort des Mobilteils erfaßt, welches einen zusätzlichen Langwellenempfänger aufweist.

Die Information enthält dazu neben einer ersten Identifikation, z.B. Rufnummer des anzurufenden Mobilteils auch eine zweite Identifikation, z.B. Rufnummer des rufenden Teilnehmers und gegebenenfalls eine Kurzinformation für den gerufenen Teilnehmer. Mit Hilfe dieser beiden Informationsteile kann einerseits eine Auswahl betreffend des zu rufenden Mobilteils erfolgen, und andererseits kann dieses Mobilteil die Nachricht hinsichtlich des rufenden Teilnehmers empfangen.

Die Erfindung bietet den Vorteil, daß wegen der großen Eindringtiefe von Langwellen in Erdreich, Beton, Wasser, etc. eine "Minimal"-Information bezüglich eines Anrufes das Mobilteil auch in ungünstigen Situationen, wie z.B. in U-Bahnen, Tiefgaragen und langen Tunnels erreicht. Diese Information wird im allgemeinen die Rufnummer des rufenden Teilnehmers enthalten, die in dem Mobilteil gespeichert und angezeigt wird, so daß dessen Benutzer meist unmittelbar darauf, jedenfalls sobald er sich in einen einwandfreien oder erlaubten Funkbereich begeben hat, einen Rückruf tätigen kann. Die Erfindung ist für alle Mobilfunksysteme geeignet und prinzipiell auch für Schnurlossysteme, wie z.B. DECT. Ebenso ist die Erfindung bei Verwendung von sogenannten Dual-Mode-Mobilteilen, welche dann beispielsweise in zwei Frequenzbereichen im GHz-Gebiet senden und empfangen und auf Langwelle empfangen können, einsetzbar.

Vorteilhafterweise ist die Information in digitalen Informationsblöcken codiert, wobei fehlerkorrigierende Codes angewendet werden können, wie etwa ein Reed-Solomon-Code, BCH-Code oder Faltungscode.

Falls die über Langwelle an das Mobilteil übertragene Rufnummer des rufenden Teilnehmers in einem Wählspeicher abgespeichert wird, kann nach Wiederherstellen einer üblichen Mobilfunkverbindung der Wahlvorgang für die zu rufende Nummer einfach durch Tastendruck oder gegebenenfalls automatisch ausgelöst werden.

Zweckmäßig ist es weiters, wenn die Information eine Ortsinformation betreffend die geographische Lage des Mobilteils enthält. Auch hierdurch ist eine Selektion der Mobilteile möglich.

Wenn die Ortsinformation betreffende Werte an dem Mobilteil eingegeben und/oder abgespeichert sowie bei aufrechter Verbindung zwischen Mobilteil und einer Basisstation an das System übermittelt werden, entfallen besondere, durch den Benutzer auszulösende Benachrichtigungsvorgänge an das System und die Bedienung ist vereinfacht. Eine Verbesserung ergibt sich auch, wenn die Ortsinformation betreffende Werte in dem Mobilteil mit Hilfe eines GPS-Empfängers ermittelt werden, da sich hierdurch ohne Zutun des Benutzers für alle Zwecke hinreichend genaue Koordinaten ermitteln lassen.

Eine sehr einfache Möglichkeit zur Erlangung einer Ortsinformation ergibt sich, wenn diese seitens des Netzes aus einem Home Location Register und/oder Visitor Location Register ermittelt wird, da derartige Register in den üblichen Mobilfunknetzen, z.B. dem GSM-Netz, ohnedies enthalten sind.

Bei Verwendung mehrerer Langwellensender ergibt sich eine gewisse Frequenzökonomie, falls die Ortsinformation zur Aktivierung eines Langwellensenders herangezogen wird, in dessen Abdeckungsbereich sich die mitgeteilte geographische Lage des Mobilteils befindet.

Eine weitere Ausgestaltung sieht vor, daß die Information eine Blocklängeninformation enthält, doch können alle Informationsblöcke eine vorgebbare, gleiche Länge aufweisen. Die Information über die Blocklänge ist deshalb zweckmäßig, da hierdurch eine gezielte Unterdrückung von Daten über die Blocklänge bzw. einen Teil der Blocklänge ermöglicht wird. Beispielsweise können die empfangenen Daten des Informationsblockes zumindest für die Dauer eines Nachrichtenfeldes unterdrückt werden, falls die in ihm enthaltene Identifikation nicht mit jener des empfangenden Mobilteils übereinstimmt.

Bei einer zweckmäßigen Variante wird bei Vorliegen mehrerer Langwellensender seitens des Mobilfunknetzes über eine Basisstation, mit welcher das Mobilteil in Verbindung steht, die Frequenz bzw. Kennung des gerade zugehörigen Langwellensenders an das Mobilteil übermittelt und abgespeichert. Dadurch kann der Langwellenempfänger des Mobilteils sofort auf die richtige Frequenz abgestimmt werden, so daß nach Unterbrechung der üblichen Mobilfunkverbindung ein Empfang der Information auf dem passenden Langwellenkanal möglich ist. Der Langwellenempfänger des Mobilteils kann dabei automatisch auf die übermittelte Frequenz abgestimmt werden.

Die größtmögliche Sicherheit für den Benutzer des Mobilteils, Informationen zu erhalten, besteht dann, wenn bei Vorhandensein mehrerer Langwellensender seitens des Mobilteils über eine mit ihm in Verbindung stehende Basisstation an das Mobilfunknetz der Befehl übermittelt wird, wonach die Information bis auf Widerruf über sämtliche relevanten Langwellensender auszustrahlen ist.

Besonders bei Verwendung in Sicherheitszonen, wie z.B. Flugzeugen oder Intensivstationen, kann der Benutzer des Mobilteils mit Vorteil einen Betriebsmodus vorgeben, bei welchem die Mobilfunkfunktion vorübergehend stillgelegt wird, ein Langwellenempfänger des Mobilteils jedoch auf Empfang geschaltet bleibt. Dabei ist es zweckmäßig, wenn in diesem Betriebsmodus ein PIN-Code des Mobilteils aktiviert bleibt.

Bei einer Variante ist vorgesehen, daß benachbarte Langwellensender auf unterschiedlichen Frequenzen arbeiten und seitens des Mobilteils jener Sender ausgewählt wird, der mit größter Feldstärke und/oder geringster Bitfehlerrate empfangen wird. Auf diese Weise läßt sich ein Fading vermeiden, doch muß mehr Aufwand bei den Langwellenempfängern in Kauf genommen werden.

Andererseits ist es möglich, daß bei Verwendung mehrerer Langwellensender diese auf der gleichen Frequenz senden, was dazu führt, daß Fading in Überlappungsbereichen auftreten kann.

Um die Übertragungsqualität zu vergrößern bzw. die Schwundhäufigkeit zu verringern, kann es empfehlenswert sein, wenn die Langwellensender mit periodischem Antennendiversity senden, wobei ein Informationsblock mehrfach zumindest einmal je Antennenkonfiguration gesendet wird.

Eine weitere Möglichkeit zur Verbesserung der Empfangsqualität besteht darin, daß die Langwellensender untereinander zeitsynchronisiert im Zeitmultiplexverfahren senden.

Zur Verringerung der Störanfälligkeit kann es aber auch empfehlenswert sein, wenn die Langwellensender nach einem CDMA-Verfahren senden, wobei jedem Langwellensender ein bestimmter Code zugeordnet ist. Code-Division-Multiple-Access(CDMA)-Verfahren sind dem Fachmann bekannt und beispielsweise im "Taschenbuch der Hochfrequenztechnik", Meinke-Gundlach, Band 3, 5. Auflage, Springer Verlag 1992, erläutert.

Gemäß einer anderen empfehlenswerten Variante ist vorgesehen, daß ein Langwellensender nur dann sendet, wenn das gerufene Mobilteil in dem System angemeldet bzw. berechtigt ist.

Da der Langwellensender beispielsweise über das Mobilfunknetz eine Information über das gerufene Mobilteil erhält, kann man vorsehen, daß ein Langwellensender nur dann sendet, wenn das gerufene Mobilteil in dem System angemeldet bzw. zur Nutzung des Rufes über Langwellensender berechtigt ist. Diese Berechtigung wird im Anrufprotokoll mitgeteilt und sie ist im Mobilfunknetz teilnehmerorientiert bekannt, z.B. in der sogenannten SIM-Card enthalten.

Es ist empfehlenswert, wenn bei bestehender Verbindung zwischen Mobilteil und einer Basisstation die von dem Langwellensender einlangende Information verworfen wird, da sie ohnedies nicht benötigt wird.

Als stromsparende Maßnahme kann auch vorgesehen sein, daß bei aufrechter Verbindung zwischen Mobilteil und einer Basisstation in dem Mobilteil der Langwellenempfang abgeschaltet bleibt.

Die Lösung der Aufgabe ergibt sich auch bei einem eingangs genannten zellularen Mobilfunksystem, bei welchem zumindest ein Langwellensender vorhanden ist, dem Langwellensender eine Verbindung zu dem Netz bzw. der Basisstation zugeordnet ist und das Mobilteil zusätzlich zu dem HF-Teil einen Langwellenempfänger besitzt, wobei das System dazu eingerichtet ist, über den Langwellensender eine spezifische Information für das Mobilteil auszusenden.

Diese Information enthält dazu neben einer ersten Identifikation, z.B. Rufnummer des anzurufenden Mobilteils auch eine zweite Identifikation, z.B. Rufnummer des rufenden Teilnehmers und gegebenenfalls eine Kurzinformation für den gerufenen Teilnehmer. Mit Hilfe dieser beiden Informationsteile kann einerseits eine Auswahl betreffend des zu rufenden Mobilteils erfolgen, und andererseits kann dieses Mobilteil die Nachricht hinsichtlich des rufenden Teilnehmers empfangen.

Die damit erzielbaren Vorteile wurden bereits im Zusammenhang mit den Verfahren erwähnt.

Weitere zweckmäßige Ausgestaltungen des erfindungsgemäßen Mobilfunksystems entsprechen im wesentlichen den vorhin im Zusammenhang mit dem Verfahren genannten Merkmalen bzw. Merkmalskombinationen.

Die Erfindung samt weiterer Vorteile ist im folgenden an Hand beispielsweiser Ausführungsformen näher erläutert, die in der Zeichnung veranschaulicht sind. In dieser zeigen
Fig.1 schematisch ein zellulares Mobilfunksystem mit zwei Langwellensendern,
Fig.2 in einem vereinfachten Blockschaltbild ein Mobilteil des erfindungsgemäßen Telekommunikationssystems und
Fig.3 den prinzipiellen Aufbau eines Nachrichtenblocks.

Fig.1 zeigt zwei Basisstationen FIP1, FIP2 eines Mobilfunknetzes, z.B. eines GSM-Netzes, deren Zellen symbolisch als strichpunktierte Kreise eingezeichnet sind. In einer Zelle befindet sich ein Mobilteil POP. Den Basisstationen FIP1, FIP2 und anderen ist eine Basisstationssteuerung BSC zugeordnet und diesem ist eine Mobilfunkschalteinheit MSC übergeordnet, die Zugriff zu dem sogenannten Visitor Location Register VLR bzw. dem Home Location Register HLR und anderen nicht gezeigten Einheiten, wie einem Authentisierungsregister, hat. Die Basisstationssteuerung BSC steht über eine geeignete Schnittstelle mit einem Festnetz, z.B. einem ISDN-Netz ISDN in Verbindung.

Vorgesehen ist weiters ein erster Langwellensender LWS mit einer Langwellenantenne LWA und, wie bei diesem Beispiel, ein zweiter Langwellensender LWS' mit einer Antenne LWS'. Prinzipiell stehen die Langwellensender mit einem Netz NET in Verbindung, das hier symbolisch mit einem offenen Block angedeutet ist. Es kann sich dabei um das Mobilfunknetz, ein Festnetz oder um ein übergeordnetes Netz handeln. Möglich ist allerdings - und dies ist strichliert angedeutet - eine direkte Verbindung eines Langwellensenders LWS, LWS' mit einer Basisstation FIP1, FIP2.

In Fig.2 erkennt man ein Mobilteil POP, welches einen HF-Teil HFT aufweist, der mit einer Antenne ANT in Verbindung steht. Das Mobilteil SPP enthält weiters einen digitalen Signalprozessor DSP und eine Audioeinheit AUD, die zu einem Lautsprecher LSP und einem Mikrophon MIC Verbindung besitzt. Ein wesentlicher Bestandteil des Mobilteils ist ein Langwellenempfänger LWE, der beispielsweise mit zwei Ferriantennen FA1 und FA2 ausgestattet ist, die zueinander im rechcen Winkel stehen, um eine Richtungsabhängigkeit zu vermeiden. Im vorliegenden Fall enthält das Mobilteil POP auch noch einen GPS-Empfänger GPS mit einer zugehörigen Antenne GAN. Schließlich ist auch eine Eingabevorrichtung OEI vorgesehen, z.B. sogenannte Dip-Schalter, über welche z.B. eine Ortsinformation eingegeben werden kann. Dazu ist natürlich auch ein übliches Tastenfeld herausziehbar. Zur Abspeicherung einer Ortsinformation ist ein Speicher OIM vorgesehen.

Im einfachsten Fall ist der Langwellenempfänger LWE einkanalig ausgebildet und kann dann, im allgemeinen schmalbandig, eine Frequenz im Langwellenbereich empfangen, wobei hier unter Langwellen, unabhängig von anderen Definitionen, ein Wellenbereich zu verstehen ist, in dem die bereits eingangs genannten Ausbreitungsbedingungen vorliegen, d.h. eine Erreichbarkeit des Empfängers auch bei Abdeckung z.B. durch schwere Wände gegeben ist. Zweckmäßigerweise wird die entsprechende Frequenz unterhalb oder oberhalb des gängigen Langwellenrundfunkbereichs (148,5 bis 255 kHz) gewählt, wobei bekannt ist, daß die Eindringtiefe mit zunehmender Wellenlänge zunimmt. Der Langwellenempfänger kann auch durchstimmbar, insbesondere im Sinne eines Scanners sein und einen Frequenzspeicher FRM aufweisen. Der Langwellenempfänger LWE kann dann dazu eingerichtet sein, jene Langwellensender, welche die größte Feldstärke und/oder geringste Bitfehlerrate aufweisen, festzustellen und in dem Frequenzspeicher FRM abzulegen. Andererseits können in dem Frequenzspeicher FRM auch Frequenzwerte abgelegt werden, die seitens des Netzes NET vorgegeben und über die übliche Mobilfunkstrecke dem Mobilteil POP übermittelt wurden.

Die zu übertragende Information INF liegt bei einer bevorzugten Ausführungsform der Erfindung in Form von digitalen Blökken vor, wobei Fig.3 schematisch einen derartigen Block BLO zeigt, der die Information INF bzw. einen Teil dieser Information INF enthält. Der Block kann eine vorgegebene Bitlänge aufweisen und zunächst eine Ortsinformation OIN, sodann eine Blocklängeninformation BIN, weiters eine Identifikation IDE des zu rufenden Teilnehmers und schließlich ein Nachrichtenfeld NAF enthalten. In dem Nachrichtenfeld kann eine Identifikation IDS betreffend den rufenden Teilnehmer, z.B. dessen Rufnummer, enthalten sein, ebenso wie eine Kurznachricht an den gerufenen Teilnehmer, z.B. "Rufe ab 19 Uhr an".

Die hier genannte Reihenfolge der Informationen innerhalb des Blocks BLO bietet zwar Vorteile, ist jedoch keineswegs zwingend. Ebenso können noch weitere spezifische Informationen in dem Block bzw. in einer Mehrzahl von Blöcken enthalten sein, wie Prüffelder oder dergleichen.

Im üblichen Betrieb ist der Langwellenempfänger LWE des Mobilteils POP ständig eingeschaltet, d.h. empfangsbereit. Im Falle eines Anrufes wird bei entsprechenden Empfangsverhältnissen eine Verbindung zwischen einer Basisstation FIP1, FIP2 hergestellt und die seitens des Langwellensenders LWS ausgestrahlte Information INF wird von dem Mobilteil POP ignoriert bzw. verworfen. Besteht jedoch keine Funkverbindung zu einer Basisstation, so wird der Anrufwunsch über Langwellenfunk empfangen, wobei die Telefonnummer des Anrufenden, d.h. die Identifikation IDS in dem Block BLO, gespeichert wird. Das Mobilteil POP kann dann dem Benutzer über Tonruf oder z.B. über optische Anzeige den Gesprächswunsch anzeigen, so daß der Benutzer daraufhin das Mobilteil an eine Stelle mit entsprechender Empfangsqualität, z.B. im Freien oder an ein Fenster bringen und den Ruf entgegennehmen kann. Vergeht für diesen Vorgang zu viel Zeit, und hat beispielsweise der Anrufer bereits aufgelegt, so kann der Benutzer des Mobilteils POP unter Rückgriff auf die gespeicherte Telefonnummer einen Rückruf durchführen. Während einer Funkverbindung im Mobilfunknetz wird der Langwellenempfänger LWE des Mobilteils POP zweckmäßigerweise abgeschaltet, um Strom zu sparen. Da die Rufnummer des rufenden Teilnehmers auch in dem Speicher OIM abgespeichert wurde, kann vorgesehen sein, daß nach Herstellen der üblichen Mobilfunkverbindung der Benutzer des Mobilteils POP z.B. durch Drücken einer einzigen Taste den Wählvorgang unter Zugrundelegung der abgespeicherten Rufnummer auslöst.

Die in dem Informationsblock BLO enthaltene Ortsinformation OIN bezieht sich auf den angenommenen Aufenthaltsort des Mobilteils POP. Dieser Aufenthaltsort kann mittels der Eingabevorrichtung OIN regelmäßig seitens des Benutzers eingegeben werden, beispielsweise durch Angabe der nächstgelegenen Stadt oder durch Eingabe von Koordinaten. Eine bequemere Möglichkeit ist die Verwendung des in Fig.2 skizzierten GPS-Empfängers GPS, der laufend die geographischen Koordinaten ermittelt und diese im Normalbetrieb über die Mobilfunkverbindung dem Netz NET mitteilt, wobei davon ausgegangen werden kann, daß sich der Benutzer des Mobilteils auch dann, wenn eine bestimmte Zeit vergangen ist, noch in dem Funkabdeckungsbereich eines bestimmten Langwellensenders aufhält. Die Ortsinformation wird in diesem Fall dazu verwendet, eben nur diesen Langwellensender zu aktivieren bzw. über diesen Langwellensender die Information INF abzustrahlen.

Eine weitere Möglichkeit zur Gewinnung einer Ortsinformation liegt darin, auf entsprechende Register zurückzugreifen, die in Mobilfunknetzen üblicherweise vorgesehen sind, beispielsweise in GSM-Netzen das bereits erwähnte Home Location Register HLR bzw. das Visitor Location Register VLR.

Die in dem Informationsblock BLO enthaltene Blocklängeninformation BIN ist vor allem dann wichtig, wenn Informationsblökke unterschiedlicher Länge verwendet werden. Wird eine Information seitens eines Mobilteils POP empfangen, wobei die in dem Block enthaltene Identifikation IDE nicht mit der des empfangenden Mobilteils übereinstimmt, so wird während einer bestimmten Länge, d.h. Anzahl von Bits, eine Weitergabe der beispielsweise im Nachrichtenfeld NAF enthaltenen Informationen unterdrückt, um zu verhindern, daß der Benutzer des Mobilteils POP für ihn nicht bestimmte Informationen erhält.

Selbstverständlich kann dafür gesorgt sein, daß ein Langwellensender an ein Mobilteil nur dann Informationen sendet, wenn in dem System festgestellt wurde, daß das Mobilteil in dem System angemeldet und zur Nutzung des Langwellendienstes berechtigt ist. Die Reichweite von Langwellensendern ist insbesondere bei niedrigen Frequenzen und genügender Sendeleistung praktisch erdumspannend, doch wird man, um zu hohe Sendeleistung zu vermeiden, zweckmäßig mehrere Langwellensender verwenden, die je einen bestimmten Bereich abdecken. Technisch einfach ist es, falls sämtliche Langwellensender auf der gleichen Frequenz arbeiten, da hierdurch die Langwellenempfänger LWE nur einkanalig arbeiten müssen. Allerdings ergibt sich dabei im Überlappungsbereich der einzelnen Langwellensender bei gleicher Feldstärke ein Fading.

Man kann aber auch auf gleicher Frequenz arbeiten und ein periodisches Antennen-Diversity anwenden, wobei sich dann das Feld und auch die Fading-Felder periodisch räumlich verschieben, so daß auch im Fading-Bereich ein temporärer Langwellenempfang möglich ist. Dabei wird jeder Informationsblock mehrfach, zumindest einmal je Antennenkonfiguration ausgesandt.

Es ist ebenso möglich, die Langwellensender auf unterschiedlichen Frequenzen zu betreiben, was jedoch voraussetzt, daß die Langwellenempfänger LWE in den Mobilteilen POP einen Frequenzscanner enthalten, um den jeweils günstigsten Langwellensender zu finden. Die Verwendung mehrerer Frequenzen im Langwellenbereich kann allerdings zu Problemen führen, da naturgemäß nur eine begrenzte Anzahl von Kanälen in einem bestimmten Langwellenbereich unterbringbar ist.

Elegantere Möglichkeiten zur Sicherung eines ständigen Empfangs können darin liegen, daß zwar alle Langwellensender auf der gleichen Frequenz arbeiten, jedoch untereinander im Zeitmultiplex synchronisiert senden, so daß benachbarte Sender nicht gleichzeitig senden und ein Fading vermieden wird. Möglich ist auch ein Code-Multiplex-Verfahren (CDMA), bei welchem jedem Langwellensender ein bestimmter Code zugeordnet ist. Es ist auch möglich, daß während einer aufrechten Mobilfunkverbindung das Mobilfunknetz die Frequenz und/oder Kennung des zu einer Zelle oder einem Bereich zugehörigen Langwellensenders über eine Basisstation FIP1, FIP2 an das Mobilteil POP übermittelt, wo dann Frequenz bzw. Kennung in dem Speicher FRM abgespeichert werden.

Im Falle mehrerer Langwellensender LWS, LWS', ... kann auch vorgesehen sein, daß ein Benutzer des Mobilteils POP, der beispielsweise in einem Flugzeug oder auf einem Schiff reist, so daß sein Aufenthaltsort im Sinne einer brauchbaren geographischen Information nicht vorliegt, veranlassen, daß Information für ihn über mehrere oder sämtliche Langwellensender ausgestrahlt werden. Ein entsprechender Befehl kann via Tastatur und Luftfunkstrecke an das Netz weitergeleitet werden, wobei ein derartiger Dienst gegebenenfalls mit zusätzlichen Gebühren belegt werden kann.

In bestimmten Bereichen ist es aus Sicherheitsgründen verboten, Mobiltelefone eingeschaltet zu lassen, was z.B. für bestimmte Bereiche von Krankenhäusern (Intensivstationen), Flugzeuge, etc. zutrifft. In wieder anderen Bereichen ist es zwar nicht verboten, jedoch unerwünscht, wenn Mobiltelefone eingeschaltet bleiben, wie z.B. in Kinos, Theater, etc. In diesen Fällen wäre zwar ein Betrieb des Mobiltelefons über das übliche Mobilfunknetz möglich, doch schaltet der Benützer das Mobilteil POP in einen besonderen Betriebsmodus, bei welchem zwar die übliche Funktion des Mobilfunks vorübergehend stillgelegt ist, jedoch der Langwellenempfänger LWE des Mobilteils POP auf Empfang geschaltet bleibt, so daß dieser Nachrichten empfangen und anzeigen bzw. abspeichern kann. In diesem Betriebszustand soll auch der PIN-Code aktiv bleiben, damit der Teilnehmer nach Verlassen des kritischen Bereiches sofort rückrufen kann, ohne daß zuvor der PIN-Code erneut eingegeben werden muß. Das sofortige Wählen einer bestimmten Rufnummer ist, dies wurde bereits oben erwähnt, dadurch möglich, daß diese Nummer in einem Wahlspeicher abgelegt wurde.

## Patentansprüche

1. Verfahren zur Übermittlung von Informationen an ein Mobilteil (POP) eines zellularen Mobilfunksystems mit zumindest einer mit einem Nachrichtennetz (NET) in Verbindung stehenden Basisstation (FIP) und zumindest einem Mobilteil (POP), bei dem eine an das Mobilteil (POP) zu übertragende Information (INF) von zumindest einem Langwellensender (LWS) ausgestrahlt wird, wobei der Funkabdeckungsbereich des Langwellensenders bzw. zumindest eines Langwellensenders (LWS) den Aufenthaltsort des Mobilteils erfaßt, welches einen zusätzlichen Langwellenempfänger (LWE) aufweist,
**dadurch gekennzeichnet,**
**daß** der Information (INF) neben einer ersten Identifikation (IDE), z.B. Rufnummer, des anzurufenden Mobilteils (POP) auch eine zweite Identifikation (IDS), z.B. Rufnummer, des rufenden Teilnehmers und gegebenenfalls eine Kurzinformation für den gerufenen Teilnehmer zugeordnet bzw. zugewiesen wird.

2. Verfahren nach Anspruch 1,
**dadurch gekennzeichnet, daß** die Information (INF) in digitalen Informationsblöcken (BLO) kodiert wird.

3. Verfahren nach Anspruch 1 oder 2,
**dadurch gekennzeichnet, daß** die über Langwelle an das Mobilteil (POP) übertragene Rufnummer des rufenden Teilnehmers in einem Wählspeicher (OIM) des Mobilteils (POP) abgespeichert wird.

4. Verfahren nach einem der Ansprüche 1 bis 3,
**dadurch gekennzeichnet, daß** die Information (INF) eine Ortsinformation (OIN) betreffend die geographische Lage des Mobilteils (POP) enthält.

5. Verfahren nach einem der Ansprüche 1 bis 4,
**dadurch gekennzeichnet, daß** die Ortsinformation (OIN) betreffende Werte an dem Mobilteil (POP) eingegeben und/oder abgespeichert sowie bei aufrechter Verbindung zwischen Mobilteil (POP) und einer Basisstation (FIP) an das System übermittelt werden.

6. Verfahren nach Anspruch 4 oder 5,
**dadurch gekennzeichnet, daß** die Ortsinformation (OIN) betreffende Werte in dem Mobilteil (POP) mit Hilfe eines GPS-Empfängers (GPS) ermittelt werden.

7. Verfahren nach einem der Ansprüche 4 bis 6,
**dadurch gekennzeichnet, daß** die Ortsinformation (OIN) seitens des Netzes aus einem Home Location Register (HLR) und/oder Visitor Location Register (VLR) ermittelt wird.

8. Verfahren nach einem der Ansprüche 4 bis 7,
**dadurch gekennzeichnet, daß** die Ortsinformation (OIN) zur Aktivierung eines Langwellensenders (LWS) herangezogen wird, in dessen Abdeckungsbereich sich die mitgeteilte geographische Lage des Mobilteils befindet.

9. Verfahren nach einem der Ansprüche 2 bis 8,
**dadurch gekennzeichnet, daß** die Information (INF) eine Blocklängeninformation (BIN) enthält.

10. Verfahren nach einem der Ansprüche 2 bis 9,
**dadurch gekennzeichnet, daß** alle Informationsblökke (BLO) eine vorgebbare, gleiche Länge aufweisen.

11. Verfahren nach einem der Ansprüche 2 bis 10,
**dadurch gekennzeichnet, daß** die empfangenen Daten eines Informationsblockes (BLO) zumindest für die Dauer eines Nachrichtenfeldes (NAF) unterdrückt werden, falls die in ihm enthaltene Identifikation (IDE) nicht mit jener des empfangenden Mobilteils (POP) übereinstimmt.

12. Verfahren nach einem der Ansprüche 1 bis 11,
**dadurch gekennzeichnet, daß** bei Vorliegen mehrerer Langwellensender seitens des Mobilfunknetzes über eine Basisstation (FIP), mit welcher das Mobilteil (POP) in Verbindung steht, die Frequenz bzw. Kennung des gerade zugehörigen Langwellensenders an das Mobilteil übermittelt und abgespeichert wird.

13. Verfahren nach Anspruch 12,
**dadurch gekennzeichnet, daß** der Langwellenempfänger (LWE) des Mobilteils (POP) automatisch auf die übermittelte Frequenz abgestimmt wird.

14. Verfahren nach einem der Ansprüche 1 bis 13,
**dadurch gekennzeichnet, daß** bei Vorhandensein mehrerer Langwellensender seitens des Mobilteils (POP) über eine mit ihm in Verbindung stehende Basisstation (FIP) an das Mobilfunknetz der Befehl übermittelt wird, wonach die Information (INF) bis auf Widerruf über sämtliche relevanten Langwellensender auszustrahlen ist.

15. Verfahren nach einem der Ansprüche 1 bis 14,
**dadurch gekennzeichnet, daß** der Benutzer des Mobilteils (POP) einen Betriebsmodus vorgeben kann, bei welchem die Mobilfunkfunktion vorübergehend stillgelegt wird, ein Langwellenempfänger (LWE) des Mobilteils jedoch auf Empfang geschaltet bleibt.

16. Verfahren nach Anspruch 15,
**dadurch gekennzeichnet, daß** in diesem Betriebsmodus ein PIN-Code des Mobilteils (POP) aktiviert bleibt.

17. Verfahren nach einem der Ansprüche 1 bis 16,
**dadurch gekennzeichnet, daß** benachbarte Langwellensender auf unterschiedlichen Frequenzen arbeiten und seitens des Mobilteils (POP) jener Sender ausgewählt wird, der mit größter Feldstärke und/oder geringster Bitfehlerrate empfangen wird.

18. Verfahren nach einem der Ansprüche 1 bis 16,
**dadurch gekennzeichnet, daß** bei Verwendung mehrerer Langwellensender diese auf der gleichen Frequenz senden.

19. Verfahren nach Anspruch 18,
**dadurch gekennzeichnet, daß** die Langwellensender mit periodischem Antennen-Diversity senden, wobei ein Informationsblock mehrfach zumindest einmal je Antennenkonfiguration gesendet wird.

20. Verfahren nach Anspruch 18 oder 19,
**dadurch gekennzeichnet, daß** die Langwellensender (LWS) untereinander synchronisiert im Zeitmultiplexverfahren senden.

21. Verfahren nach Anspruch 18 oder 19,
**dadurch gekennzeichnet, daß** die Langwellensender (LWS) nach einem CDMA-Verfahren senden, wobei jedem Langwellensender ein bestimmter Code zugeordnet ist.

22. Verfahren nach einem der Ansprüche 1 bis 21,
**dadurch gekennzeichnet, daß** ein Langwellensender (LWS) nur dann sendet, wenn das gerufene Mobilteil (POP) in dem System angemeldet bzw. zur Nutzung des Rufes über Langwellensender berechtigt ist.

23. Verfahren nach einem der Ansprüche 1 bis 22,
**dadurch gekennzeichnet, daß** bei bestehender Verbindung zwischen Mobilteil (POP) und einer Basisstation (FIP) die von dem Langwellensender (LWS) einlangende Information verworfen wird.

24. Verfahren nach einem der Ansprüche 1 bis 23,
**dadurch gekennzeichnet, daß** bei aufrechter Verbindung zwischen Mobilteil (POP) und einer Basisstation (FIP) in dem Mobilteil der Langwellenempfang abgeschaltet bleibt.

25. Zellulares Mobilfunksystem mit zumindest einer Basisstation (FIP) und zumindest einem Mobilteil (POP), wobei die Basisstation mit einem Nachrichtennetz (NET) in Verbindung steht, wobei das Mobilteil einen Sende/Empfangs-HF-Teil (HFT) besitzt, wobei zumindest ein Langwellensender (LWS) vorhanden ist, dem eine Verbindung zu dem Netz (NET) bzw. der Basisstation (FIP) zugeordnet ist, wobei das Mobilteil (POP) zusätzlich zu dem HF-Teil (HFT) einen Langwellenempfänger (LWE) besitzt und wobei das System dazu eingerichtet ist, über den Langwellensender eine spezifische Information (INF) für das Mobilteil (POP) auszusenden,
**dadurch gekennzeichnet,**
**daß** die Information (INF) neben einer ersten Identifikation (IDE), z.B. Rufnummer, des anzurufenden Mobilteils (POP) auch eine zweite Identifikation (IDS), z.B. Rufnummer, des rufenden Teilnehmers und gegebenenfalls eine Kurzinformation für den gerufenen Teilnehmer enthält.

26. Mobilfunksystem nach Anspruch 25,
**dadurch gekennzeichnet, daß** die Information (INF) aus digitalen Informationsblöcken (BLO) besteht.

27. Mobilfunksystem nach Anspruch 25 oder 26,
**dadurch gekennzeichnet, daß** die Information (INF) eine Ortsinformation (OIN) betreffend die geographische Lage des Mobilteils (POP) enthält.

28. Mobilfunksystem nach einem der Ansprüche 25 bis 27,
**dadurch gekennzeichnet, daß** das Mobilteil (POP) eine Eingabevorrichtung (OEI) und/oder einen Speicher (OIM) für die Ortsinformation (OIN) betreffende Werte aufweist und das Mobilteil dazu eingerichtet ist, bei aufrechter Verbindung zwischen Mobilteil und einer Basisstation (FIP) die Ortsinformation an das System zu übermitteln.

29. Mobilfunksystem nach einem der Ansprüche 25 bis 28,
**dadurch gekennzeichnet, daß** dem Mobilteil (POP) ein GPS-Empfänger (GPS) zugeordnet ist, der zur Ermittlung von die Ortsinformation (OIN) betreffenden Werten eingerichtet ist.

30. Mobilfunksystem nach einem der Ansprüche 27 bis 29,
**dadurch gekennzeichnet, daß** das Netz (NET) dazu eingerichtet ist, die Ortsinformation (OIN) aus einem Home Location Register (HLR) und/oder Visitor Location Register (VLR) zu ermitteln.

31. Mobilfunksystem nach Anspruch 27,
**dadurch gekennzeichnet, daß** es dazu eingerichtet ist, durch die Ortsinformation (OIN) einen Langwellensender (LWS) zu aktivieren, falls sich die mitgeteilte geographische Lage des Mobilteils (POP) in seinem Abdeckungsbereich befindet.

32. Mobilfunksystem nach einem der Ansprüche 25 bis 31,
**dadurch gekennzeichnet, daß** die Information (INF) eine Blocklängeninformation (BIN) enthält.

33. Mobilfunksystem nach einem der Ansprüche 26 bis 32,
**dadurch gekennzeichnet, daß** alle Informationsblökke (BLO) eine vorgebbare, gleiche Länge aufweisen.

34. Mobilfunksystem nach einem der Ansprüche 26 bis 33,
**dadurch gekennzeichnet, daß** das Mobilteil (POP) dazu eingerichtet ist, die empfangenen Daten eines Informationsblockes (BLO) zumindest für die Dauer seines Nachrichtenfeldes (NAF) zu unterdrücken, falls die in dem Block (BLO) enthaltene Identifikation (IDE) nicht mit jener des empfangenden Mobilteils übereinstimmt.

35. Mobilfunksystem nach einem der Ansprüche 25 bis 34,
**dadurch gekennzeichnet, daß** mehrere Langwellensender (LWS) vorhanden sind, und eine Basisstation (FIP), mit welcher das Mobilteil (POP) in Verbindung steht, bzw. das Mobilfunknetz dazu eingerichtet ist, die Frequenz bzw. Kennung des gerade zugehörigen Langwellensenders an das Mobilteil (POP) zu übermitteln, welches zur Abspeicherung von Frequenz und Kennung einen Speicher (FRM) aufweist.

36. Mobilfunksystem nach Anspruch 35,
**dadurch gekennzeichnet, daß** das Mobilteil (POP) dazu eingerichtet ist, seinen Langwellenempfänger (LWE) automatisch auf die übermittelte Frequenz abzustimmen.

37. Mobilfunksystem nach einem der Ansprüche 25 bis 36,
**dadurch gekennzeichnet, daß** mehrere Langwellensender (LWS) vorhanden sind und das Mobilteil (POP) dazu eingerichtet ist, über eine mit ihm in Verbindung stehende Basisstation (FIP) an das Mobilfunknetz den Befehl zu übermitteln, wonach die Information (INF) bis auf Widerruf über sämtliche relevanten Langwellensender auszustrahlen ist.

38. Mobilfunksystem nach einem der Ansprüche 25 bis 37,
**dadurch gekennzeichnet, daß** das Mobilteil (POP) in einen besonderen Betriebsmodus bringbar ist, bei welchem die Mobilfunkfunktion vorübergehend stillgelegt ist, wogegen ein Langwellenempfänger (LWE) des Mobilteils jedoch auf Empfang geschaltet bleibt.

39. Mobilfunksystem nach Anspruch 38,
**dadurch gekennzeichnet, daß** in dem besonderen Betriebsmodus ein PIN-Code des Mobilteils (POP) aktiviert ist.

40. Mobilfunksystem nach einem der Ansprüche 25 bis 39,
**dadurch gekennzeichnet, daß** benachbarte Langwellensender unterschiedliche Sendefrequenzen aufweisen und das Mobilteil (POP) dazu eingerichtet ist, jenen Sender auszuwählen, der mit größter Feldstärke und/oder geringster Bitfehlerrate empfangen wird.

41. Mobilfunksystem nach einem der Ansprüche 25 bis 40,
**dadurch gekennzeichnet, daß** bei Vorhandensein mehrerer Langwellensender (LWS) diese die gleiche Sendefrequenz aufweisen.

42. Mobilfunksystem nach Anspruch 41,
**dadurch gekennzeichnet, daß** die Langwellensender (LWS) mit periodischen Antennen-Diversity ausgebildet sind.

43. Mobilfunksystem nach Anspruch 41 oder 42,
**dadurch gekennzeichnet, daß** die Langwellensender (LWS) dazu eingerichtet sind, spezifische Informationen (INF) untereinander zeitsynchron im Zeitmultiplexverfahren auszusenden.

44. Mobilfunksystem nach Anspruch 42 oder 43,
**dadurch gekennzeichnet, daß** die Langwellensender (LWS) dazu eingerichtet sind, spezifische Informationen (INF) nach einem CDMA-Verfahren auszusenden, wobei jedem Langwellensender ein bestimmter Code zugeordnet ist.

45. Mobilfunksystem nach einem der Ansprüche 25 bis 44,
**dadurch gekennzeichnet, daß** der zumindest eine Langwellensender (LWS) dazu eingerichtet ist, nur dann zu senden, wenn das gerufene Mobilteil (POP) in dem System angemeldet bzw. zur Nutzung des Rufes über Langwellensender berechtigt ist.

46. Mobilfunksystem nach einem der Ansprüche 25 bis 45,
**dadurch gekennzeichnet, daß** das Mobilteil (POP) dazu eingerichtet ist, die von dem Langwellensender (LWS) einlangende Information zu verwerfen, wenn es mit einer Basisstation (FIP) in Verbindung steht.

47. Mobilfunksystem nach einem der Ansprüche 25 bis 46,
**dadurch gekennzeichnet, daß** der Langwellenempfänger (LWE) bei aufrechter Verbindung zwischen Mobilteil (POP) und einer Basisstation (FIP) abgeschaltet ist.

## Claims

1. Method for transmitting information to a mobile part (POP) in a cellular mobile radio system having at least one base station (FIP) which is connected to a message network (NET) and having at least one mobile part (POP), in which information (INF) which is to be transmitted to the mobile part (POP) is transmitted by at least one long-wave transmitter (LWS), with the radio coverage area of the long-wave transmitter, or of at least one long-wave transmitter (LWS), covering the location of the mobile part, which has an additional long-wave receiver (LWE),
**characterized**
**in that**, in addition to a first identification (IDE), for example the telephone number, of the mobile part (POP) to be called, the information (INF) is also allocated or assigned a second identification (IDS), for example the telephone number, of the calling subscriber and, possibly, a short message for the called subscriber.

2. Method according to Claim 1,
**characterized**
**in that** the information (INF) is coded in digital information blocks (BLO).

3. Method according to Claim 1 or 2,
**characterized**
**in that** the telephone number, which is transmitted by long-wave to the mobile part (POP), of the calling subscriber is stored in a dialling memory (OIM) in the mobile part (POP).

4. Method according to one of Claims 1 to 3,
**characterized**
**in that** the information (INF) includes position information (OIN) relating to the geographical position of the mobile part (POP).

5. Method according to one of Claims 1 to 4,
**characterized**
**in that** values which relate to the position information (OIN) are entered and/or stored in the mobile part (POP), and are transmitted to the system, provided there is a good connection between the mobile part (POP) and a base station (FIP).

6. Method according to Claim 4 or 5,
**characterized**
**in that** values which relate to the position information (OIN) are determined in the mobile part (POP) by means of a GPS receiver (GPS).

7. Method according to one of Claims 4 to 6,
**characterized**
**in that** the position information (OIN) is determined at the network end from a home location register (HLR) and/or a visitor location register (VLR).

8. Method according to one of Claims 4 to 7,
**characterized**
**in that** the position information (OIN) is used to activate a long-wave transmitter (LWS), in whose coverage area the reported geographical position of the mobile part is located.

9. Method according to one of Claims 2 to 8,
**characterized**
**in that** the information (INF) includes block length information (BIN).

10. Method according to one of Claims 2 to 9,
**characterized**
**in that** all the information blocks (BLO) are of the same length, which can be predetermined.

11. Method according to one of Claims 2 to 10,
**characterized**
**in that** the received data in an information block (BLO) is suppressed at least for the duration of a message field (NAF), if the identification (IDE) contained in it does not match that of the receiving mobile part (POP).

12. Method according to one of Claims 1 to 11,
**characterized**
**in that**, if there are a number of long-wave transmitters at the mobile radio network end, the frequency and/or identification of the currently associated long-wave transmitter are/is transmitted, via a base station (FIP) to which the mobile part (POP) has a connection, to that mobile part, and are/is stored.

13. Method according to Claim 12,
**characterized**
**in that** the long-wave receiver (LWE) in the mobile part (POP) is automatically tuned to the transmitted frequency.

14. Method according to one of Claims 1 to 13,
**characterized**
**in that**, if there are a number of long-wave transmitters, the mobile part (POP) transmits to the mobile radio network, via a base station (FIP) with which it has a connection, the command on the basis of which the information (INF) must be transmitted via all the relevant long-wave transmitters until this command is cancelled.

15. Method according to one of Claims 1 to 14,
**characterized**
**in that** the user of the mobile part (POP) can preselect an operating mode in which the mobile radio function is temporarily suspended, but a long-wave receiver (LWE) in the mobile part remains ready to receive.

16. Method according to Claim 15,
**characterized**
**in that**, in this operating mode, a PIN code remains activated in the mobile part (POP).

17. Method according to one of Claims 1 to 16,
**characterized**
**in that** adjacent long-wave transmitters operate at different frequencies, and the mobile part (POP) selects that transmitter which is received with the highest field strength and/or the lowest bit error rate.

18. Method according to one of Claims 1 to 16,
**characterized**
**in that**, when using a number of long-wave transmitters, they transmit at the same frequency.

19. Method according to Claim 18,
**characterized**
**in that** the long-wave transmitters transmit with cyclic antenna diversity with an information block being transmitted repeatedly, at least once per antenna configuration.

20. Method according to one of Claims 18 or 19,
**characterized**
**in that** the long-wave transmitters (LWS) transmit, synchronized to one another, using the time-division multiplexing method.

21. Method according to one of Claims 18 or 19,
**characterized**
**in that** the long-wave transmitters (LWS) transmit using a CDMA method, with each long-wave transmitter being allocated a specific code.

22. Method according to one of Claims 1 to 21,
**characterized**
**in that** a long-wave transmitter (LWS) transmits only when the called mobile part (POP) is registered in the system and is authorized to use the call via long-wave transmitters.

23. Method according to one of Claims 1 to 22,
**characterized**
**in that**, when there is a connection between a mobile part (POP) and a base station (FIP), the information arriving from the long-wave transmitter (LWS) is ignored.

24. Method according to one of Claims 1 to 23,
**characterized**
**in that**, when there is a good connection between the mobile part (POP) and a base station (FIP), long-wave reception remains switched off in the mobile part.

25. Cellular mobile radio system having at least one base station (FIP) and at least one mobile part (POP), with the base station being connected to a message network (NET), with the mobile part having a transmitting/receiving RF section (HFT), with there being at least one long-wave transmitter (LWS) to which a connection to the network (NET) or to the base station (FIP) is allocated, with the mobile part (POP) having a long-wave receiver (LWE) in addition to the RF section (HFT), and with the system being set up to transmit specific information (INF) for the mobile part (POP) via the long-wave transmitter,
**characterized**
**in that**, in addition to a first identification (IDE), for example the telephone number, of the mobile part (POP) to be called, the information (INF) also includes a second identification (IDS), for example the telephone number, of the calling subscriber, and, possibly, a short message for the called subscriber.

26. Mobile radio system according to Claim 25,
**characterized**
**in that** the information (INF) comprises digital information blocks (BLO).

27. Mobile radio system according to Claim 25 or 26,
**characterized**
**in that** the information (INF) includes position information (OIN) relating to the geographical position of the mobile part (POP).

28. Mobile radio system according to one of Claims 25 to 27,
**characterized**
**in that** the mobile part (POP) has an input apparatus (OEI) and/or a memory (OIN) for values which relate to the position information (OIN), and the mobile part is set up to transmit the position information to the system provided there is a good connection between the mobile part and a base station (FIP).

29. Mobile radio system according to one of Claims 25 to 28,
**characterized**
**in that** the mobile part (POP) has an associated GPS receiver (GPS) which is set up to determine values which relate to the position information (OIN).

30. Mobile radio system according to one of Claims 27 to 29,
**characterized**
**in that** the network (NET) is set up to determine the position information (OIN) from a home location register (HLR) and/or a visitor location register (VLR).

31. Mobile radio system according to Claim 27,
**characterized**
**in that** said system is set up to use the position information (OIN) to activate a long-wave transmitter (LWS) if the reported geographical position of the mobile part (POP) is located in the coverage area of this transmitter.

32. Mobile radio system according to one of Claims 25 to 31,
**characterized**
**in that** the information (INF) includes block length information (BIN).

33. Mobile radio system according to one of Claims 26 to 32,
**characterized**
**in that** all the information blocks (BLO) are of the same length, which can be predetermined.

34. Mobile radio system according to one of Claims 26 to 33,
**characterized**
**in that** the mobile part (POP) is set up to suppress the received data in an information block (BLO) at least for the duration of its message field (NAF), if the identification (IDE) contained in the block (BLO) does not match that of the receiving mobile part.

35. Mobile radio system according to one of Claims 25 to 34,
**characterized**
**in that** there are a number of long-wave transmitters (LWS), and a base station (FIP), to which the mobile part (POP) is connected, or the mobile radio network, is set up to transmit the frequency and/or identification of the currently associated long-wave transmitter to the mobile part (POP), which has a memory (FRM) for storing the frequency and identification.

36. Mobile radio system according to Claim 35,
**characterized**
**in that** the mobile part (POP) is set up to tune its long-wave receiver (LWE) to the transmitted frequency automatically.

37. Mobile radio system according to one of Claims 25 to 36,
**characterized**
**in that** there are a number of long-wave transmitters (LWS), and the mobile part (POP) is set up to transmit to the mobile radio network, via a base station (FIP) with which it has a connection, the command on the basis of which the information (INF) must be transmitted via all the relevant long-wave transmitters until this command is cancelled.

38. Mobile radio system according to one of Claims 25 to 37,
**characterized**
**in that** the mobile part (POP) can be switched to a special operating mode in which the mobile radio function is temporarily suspended while, in contrast, a long-wave receiver (LWE) in the mobile part nevertheless remains ready to receive.

39. Mobile radio system according to Claim 38,
**characterized**
**in that**, in the special operating mode, a PIN code is activated in the mobile part (POP).

40. Mobile radio system according to one of Claims 25 to 39,
**characterized**
**in that** adjacent long-wave transmitters transmit at different frequencies, and the mobile part (POP) is set up to select that transmitter which is received with the highest field strength and/or the lowest bit error rate.

41. Mobile radio system according to one of Claims 25 to 40,
charaterized
in that, when there are a number of long-wave transmitters (LWS), they transmit at the same frequency.

42. Mobile radio system according to Claim 41,
**characterized**
**in that** the long-wave transmitters (LWS) use cyclic antenna diversity.

43. Mobile radio system according to Claim 41 or 42,
**characterized**
**in that** the long-wave transmitters (LWS) are set up to transmit specific information (INF), synchronized in time to one another, using the time-division multiplexing method.

44. Mobile radio system according to Claim 42 or 43,
**characterized**
**in that** the long-wave transmitters (LWS) are set up to transmit specific information (INF) using a CDMA method, with each long-wave transmitter being allocated a specific code.

45. Mobile radio system according to one of Claims 25 to 44, **characterized**
**in that** the at least one long-wave transmitter (LWS) is set up to transmit only when the called mobile part (POP) is registered in the system and is authorized to use the call via long-wave transmitters.

46. Mobile radio system according to one of Claims 25 to 45, **characterized**
**in that** the mobile part (POP) is set up to ignore information arriving from the long-wave transmitter (LSW) when it is connected to a base station (FIP).

47. Mobile radio system according to one of Claims 25 to 46,
**characterized**
**in that** the long-wave receiver (LWE) is switched off when there is a good connection between the mobile part (POP) and a base station (FIP).

## Revendications

1. Procédé de transmission d'informations à une partie mobile (POP) d'un système radiotéléphonique mobile cellulaire comprenant au moins une station de base (FIP) en liaison avec un réseau de communication (NET) et au moins une partie mobile (POP), dans lequel une information (INF) à transmettre à la partie mobile (POP) est émise par au moins un émetteur à ondes longues (LWS), la zone de couverture radiotéléphonique de l'émetteur à ondes longues resp. au moins d'un émetteur à ondes longues (LWS) détectant l'emplacement physique de la partie mobile laquelle comprend un récepteur à ondes longues (LWE) additionnel, **caractérisé en ce qu'**il est attribué resp. assigné à l'information (INF), outre une première identification (IDE), tel le numéro d'appel, de la partie mobile (POP) à appeler, également une seconde identification (IDS), tel le numéro d'appel, de l'abonné appelant et, le cas échéant, une information courte destinée à l'abonné appelé.

2. Procédé selon la revendication 1, **caractérisé en ce que** l'information (INF) est codée dans des blocs d'information (BLO) numériques.

3. Procédé selon la revendication 1 ou 2, **caractérisé en ce que** le numéro d'appel de l'abonné appelant transmis à la partie mobile (POP) par onde longue est enregistré dans une mémoire d'appel (OIM) de la partie mobile (POP).

4. Procédé selon l'une des revendications 1 à 3, **caractérisé en ce que** l'information (INF) contient une information locale (OIN) relative à la position géographique de la partie mobile (POP).

5. Procédé selon l'une des revendications 1 à 4, **caractérisé en ce que** des valeurs relatives à l'information locale (OIN) sont entrées et/ou enregistrées au niveau de la partie mobile (POP) et transmises au système lorsque la liaison entre la partie mobile (POP) et une station de base (FIP) est établie.

6. Procédé selon la revendication 4 ou 5, **caractérisé en ce que** des valeurs relatives à l'information locale (OIN) sont déterminées dans la partie mobile (POP) à l'aide d'un récepteur GPS (GPS).

7. Procédé selon l'une des revendications 4 à 6, **caractérisé en ce que** l'information locale (OIN) est déterminée par le réseau à partir d'un Home Location Register (HLR) et/ou Visitor Location Register (VLR).

8. Procédé selon l'une des revendications 4 à 7, **caractérisé en ce qu'**il est fait appel à l'information locale (OIN) pour activer un émetteur à ondes longues (LWS), dans la zone de couverture duquel se trouve la position géographique communiquée de la partie mobile.

9. Procédé selon l'une des revendications 2 à 8, **caractérisé en ce que** l'information (INF) contient une information de longueur de bloc (BIN).

10. Procédé selon l'une des revendications 2 à 9, **caractérisé en ce que** tous les blocs d'information (BLO) ont une longueur identique définissable à l'avance.

11. Procédé selon l'une des revendications 2 à 10, **caractérisé en ce que** les données reçues d'un bloc d'information (BLO), au moins pour la durée d'un champ d'information (NAF), sont supprimées si l'identification (IDE) contenue dans celui-ci ne correspond pas à celle de la partie mobile (POP) réceptrice.

12. Procédé selon l'une des revendications 1 à 11, **caractérisé en ce qu'**en présence de plusieurs émetteurs à ondes longues, le réseau radiotéléphonique mobile transmet et enregistre dans la partie mobile, via une station de base (FIP) avec laquelle la partie mobile (POP) est en liaison, la fréquence resp. l'identificateur de l'émetteur à ondes longues associé à cet instant.

13. Procédé selon la revendication 12, **caractérisé en ce que** le récepteur à ondes longues (LWE) de la partie mobile (POP) est accordé automatiquement sur la fréquence transmise.

14. Procédé selon l'une des revendications 1 à 13, **caractérisé en ce qu'**en présence de plusieurs émetteurs à ondes longues, la partie mobile (POP), via une station de base (FIP) en liaison avec elle, transmet au réseau radiotéléphonique mobile l'instruction selon laquelle l'information (INF) doit être émise jusqu'à avis contraire par l'ensemble des émetteurs à ondes longues concernés.

15. Procédé selon l'une des revendications 1 à 14, **caractérisé en ce que** l'utilisateur de la partie mobile (POP) peut imposer un mode de fonctionnement dans lequel la fonction radiotéléphonique mobile est provisoirement suspendue tandis qu'un récepteur à ondes longues (LWE) de la partie mobile reste branché sur réception.

16. Procédé selon la revendication 15, **caractérisé en ce que** dans ce mode de fonctionnement un code PIN de la partie mobile (POP) reste activé.

17. Procédé selon l'une des revendications 1 à 16, **caractérisé en ce que** des émetteurs à ondes longues voisins fonctionnent sur différentes fréquences et **en ce que** la partie mobile (POP) sélectionne l'émetteur qui est reçu avec la plus grande intensité de champ et/ou le plus petit taux d'erreurs sur les bits.

18. Procédé selon l'une des revendications 1 à 16, **caractérisé en ce qu'**en cas d'utilisation de plusieurs émetteurs à ondes longues, ceux-ci émettent sur la même fréquence.

19. Procédé selon la revendication 18, **caractérisé en ce que** les émetteurs à ondes longues émettent avec une diversité d'antenne périodique, un bloc d'information étant émis à plusieurs reprises, au moins une fois par configuration d'antenne.

20. Procédé selon la revendication 18 ou 19, **caractérisé en ce que** les émetteurs à ondes longues (LWS) synchronisés entre eux émettent en multiplexage temporel.

21. Procédé selon la revendication 18 ou 19, **caractérisé en ce que** les émetteurs à ondes longues (LWS) émettent selon un procédé CDMA, à chaque émetteur à ondes longues étant attribué un code déterminé.

22. Procédé selon l'une des revendications 1 à 21, **caractérisé en ce qu'**un émetteur à ondes longues (LWS) émet seulement dans le cas où la partie mobile (POP) appelée est inscrite au système resp. autorisée à utiliser l'appel via des émetteurs à ondes longues.

23. Procédé selon l'une des revendications 1 à 22, **caractérisé en ce qu'**en cas de liaison existante entre la partie mobile (POP) et une station de base (FIP), l'information provenant de l'émetteur à ondes longues (LWS) est refusée.

24. Procédé selon l'une des revendications 1 à 23, **caractérisé en ce qu'**en cas de liaison établie entre la partie mobile (POP) et une station de base (FIP), la réception d'ondes longues reste coupée dans la partie mobile.

25. Système radiotéléphonique mobile cellulaire comprenant au moins une station de base (FIP) et au moins une partie mobile (POP), la station de base étant en liaison avec un réseau de communication (NET), la partie mobile possédant une partie H.F. émettrice/réceptrice (HFT), au moins un émetteur à ondes longues (LWS) étant présent auquel est attribuée une connexion au réseau (NET) resp. à la station de base (FIP), la partie mobile (POP) possédant en plus de la partie H.F. (HFT) un récepteur à ondes longues (LWE) et le système étant configuré pour émettre via l'émetteur à ondes longues une information (INF) spécifique destinée à la partie mobile (POP), **caractérisé en ce que** l'information (INF), outre une première identification (IDE), tel le numéro d'appel, de la partie mobile (POP) à appeler, contient également une seconde identification (IDS), tel le numéro d'appel, de l'abonné appelant et, le cas échéant, une information courte destinée à l'abonné appelé.

26. Système radiotéléphonique mobile selon la revendication 25, **caractérisé en ce que** l'information (INF) est composée de blocs d'information (BLO) numériques.

27. Système radiotéléphonique mobile selon la revendication 25 ou 26, **caractérisé en ce que** l'information (INF) contient une information locale (OIN) relative à la position géographique de la partie mobile (POP).

28. Système radiotéléphonique mobile selon l'une des revendications 25 à 27, **caractérisé en ce que** la partie mobile (POP) comporte un dispositif d'entrée (OEI) et/ou une mémoire (OIM) pour des valeurs relatives à l'information locale (OIN) et **en ce que** la partie mobile est configurée pour transmettre au système ladite information locale lorsque la liaison entre la partie mobile et une station de base (FIP) est établie.

29. Système radiotéléphonique mobile selon l'une des revendications 25 à 28, **caractérisé en ce qu'**un récepteur GPS (GPS) est attribué à la partie mobile (POP), qui est configuré pour déterminer des valeurs relatives à l'information locale (OIN).

30. Système radiotéléphonique mobile selon l'une des revendications 27 à 29, **caractérisé en ce que** le réseau (NET) est configuré pour déterminer l'information locale (OIN) à partir d'un Home Location Register (HLR) et/ou Visitor Location Register (VLR).

31. Système radiotéléphonique mobile selon la revendication 27, **caractérisé en ce qu'**il est configuré pour activer un émetteur à ondes longues (LWS) par l'information mobile (OIN) si la position géographique communiquée de la partie mobile (POP) se trouve dans sa zone de couverture.

32. Système radiotéléphonique mobile selon l'une des revendications 25 à 31, **caractérisé en ce que** l'information (INF) contient une information de longueur de bloc (BIN).

33. Système radiotéléphonique mobile selon l'une des revendications 26 à 32, **caractérisé en ce que** tous les blocs d'information (BLO) ont une longueur identique définissable à l'avance.

34. Système radiotéléphonique mobile selon l'un des revendications 26 à 33, **caractérisé en ce que** la partie mobile (POP) est configurée pour supprimer les données reçues d'un bloc d'information (BLO), au moins pour la durée de son champ d'information (NAF), si l'identification ((DE) contenue dans le bloc (BLO) ne correspond pas à celle de la partie mobile (POP) réceptrice.

35. Système radiotéléphonique mobile selon l'une des revendications 25 à 34, **caractérisé en ce qu'**il existe plusieurs émetteurs à ondes longues (LWS) et **en ce qu'**une station de base (FIP) avec laquelle la partie mobile (POP) est en liaison, resp. le système radiotéléphonique mobile est configuré pour transmettre à la partie mobile (POP) la fréquence resp. l'identificateur associé à cet instant, laquelle partie mobile comprend une mémoire (FRM) pour enregistrer la fréquence et l'identificateur.

36. Système radiotéléphonique mobile selon la revendication 35, **caractérisé en ce que** la partie mobile (POP) est configurée pour accorder automatiquement son récepteur à ondes longues (LWE) sur la fréquence transmise.

37. Système radiotéléphonique mobile selon l'une des revendications 25 à 36, **caractérisé en ce qu'**il existe plusieurs émetteurs à ondes longues (LWS) et **en ce que** la partie mobile (POP) est configurée pour transmettre au réseau radiotéléphonique mobile, via une station de base (FIP) en liaison avec elle, l'instruction selon laquelle l'information (INF) doit être émise jusqu'à avis contraire par l'ensemble des émetteurs à ondes longues concernés.

38. Système radiotéléphonique mobile selon l'une des revendications 25 à 37, **caractérisé en ce que** la partie mobile (POP) peut être mise dans un mode de fonctionnement particulier dans lequel la fonction radiotéléphonique mobile est provisoirement suspendue tandis qu'un récepteur à ondes longues (LWE) de la partie mobile reste branché sur réception.

39. Système radiotéléphonique mobile selon la revendication 38, **caractérisé en ce que** dans ledit mode de fonctionnement particulier un code PIN de la partie mobile (POP) est activé.

40. Système radiotéléphonique mobile selon l'une des revendications 25 à 39, **caractérisé en ce que** des émetteurs à ondes longues voisins ont différentes fréquences d'émission et **en ce que** la partie mobile (POP) est configurée pour sélectionner l'émetteur qui est reçu avec la plus grande intensité de champ et/ou le plus petit taux d'erreurs sur les bits.

41. Système radiotéléphonique mobile selon l'une des revendications 25 à 40, **caractérisé en ce qu'**en présence de plusieurs émetteurs à ondes longues (LWS), ceux-ci ont la même fréquence.

42. Système radiotéléphonique mobile selon la revendication 41, **caractérisé en ce que** les émetteurs à ondes longues (LWS) sont réalisés avec des diversités d'antenne périodiques.

43. Système radiotéléphonique mobile selon la revendication 41 ou 42, **caractérisé en ce que** les émetteurs à ondes longues (LWS) sont configurés pour émettre des informations (INF) spécifiques de manière synchrone en multiplexage temporel.

44. Système radiotéléphonique mobile selon la revendication 42 ou 43, **caractérisé en ce que** les émetteurs à ondes longues (LWS) sont configurés pour émettre des informations (INF) spécifiques selon un procédé CDMA, à chaque émetteur à ondes longues étant attribué un code déterminé.

45. Système radiotéléphonique mobile selon l'une des revendications 25 à 44, **caractérisé en ce que** le - au moins un - émetteur à ondes longues (LWS) est configuré pour émettre seulement dans le cas où la partie mobile (POP) appelée est inscrite au système resp. autorisée à utiliser l'appel via des émetteurs à ondes longues.

46. Système radiotéléphonique mobile selon l'une des revendications 25 à 45, **caractérisé en ce que** la partie mobile (POP) est configurée pour refuser l'information provenant de l'émetteur à ondes longues (LWS) lorsqu'elle est en liaison avec une station de base (FIP).

47. Système radiotéléphonique mobile selon l'une des revendications 25 à 46, **caractérisé en ce que** le récepteur à ondes longues (LWE) est coupé lorsque la liaison entre la partie mobile (POP) et une station de base (FIP) est établie.
